# EUROPÄISCHE PATENTANMELDUNG

(11) **EP 0 087 620 A1**
(43) Veröffentlichungstag der Anmeldung: **07.09.1983**
(21) Anmeldenummer: 83101164.8
(22) Anmeldetag: 08.02.1983
(51) Int. Cl.: B66F 3/35

(54) **Hubvorrichtung**

(30) Priorität: 18.02.1982 DE 3205787
(71) Anmelder: A.H. Ziller oHG Maschinen- und Stahlbau, D-4230 Wesel (DE)
(72) Erfinder: Feilhauer, Walter, Dipl.-Ing., D-8531 Schauerheim 60 (DE)
(74) Vertreter: Brose, Manfred, Dr.

(57) **Zusammenfassung**

Bei einer Hubvorrichtung (1) zum Heben und Senken von Lasten, insbesondere im Bereich der Bühnen- und Studiotechnik, wird die Hebekraft durch einen pneumatischen Balg (2) erzeugt. An einer Grundplatte (6) sind Führungen (61, 62) zur Führung einer in senkrechter Richtung heb- und senkbaren Hubplattform (7) angeordnet, wobei zwischen Grundplatte und Hubplattform der Balg befestigt ist. Der Balg weist die Form zweier Kegelstümpfe (201, 202) auf, die mit ihren kleinen Grundkreisen (203, 204) miteinander und mit ihren großen Grundkreisen (205, 206) jeweils mit der Grundplatte und der Hubplattform verbunden ist.

## Beschreibung

Die Erfindung betrifft eine Hubvorrichtung zum Heben und Senken von Lasten, insbesondere im Bereich der Bühnen-und Studiotechnik, bei der die Hebekraft durch einen pneumatischen Balg erzeugt wird.

Es ist bekannt, die Kraft aufgepumpter Bälge zum Heben und Senken von Lasten zu verwenden. Da es möglich ist, durch die Wahl entsprechend großer Bälge sehr große Hebekräfte zu erzeugen, genügen verhältnismäßig geringe Drücke, um diese Bälge aufzublasen. Ein Nachteil aller bekannten Balgkonstruktionen ist darin zu sehen, daß der Balg sich in unkontrollierter Weise zusammenlegt, wenn die Druckluft abgelassen wird, wofür eine größere Grundfläche benötigt wird, die nicht immer vorhanden ist. Hierdurch ist das Einsatzgebiet der Hubbälge in mancher Hinsicht begrenzt.

Der Erfindung liegt daher die Aufgabe zugrunde, eine Hubvorrichtung mit einem pneumatischen Balg zu entwikkeln, bei der sich der Balg automatisch so zusammenlegt, daß er keine größere Fläche als die Hubplattform selbst benötigt. Diese Aufgabe wird nach der Erfindung so gelöst, daß an einer Grundplatte Führungen zur Führung einer in senkrechter Richtung heb- und senkbaren Hubplattenform angeordnet sind, und daß zwischen Grundplatte und Hubplattform der Balg befestigt ist, der die Form zweier Kegelstümpfe aufweist, die mit ihren kleinen Grundkreisen miteinander und mit ihren größeren Grundkreisen jeweils mit der Grundplatte und der Hubplattform verbunden sind. Diese Balgkonstruktion hat den Vorteil, daß sich der Balg beim Absenken der Hubplattform unter dieser zusammenlegt, so daß die Hubplattform auch unter räumlich beengten Verhältnissen eingesetzt werden kann.

In den Zeichnungen sind Ausführungsbeispiele der Erfindung wiedergegeben. Es zeigen:
Fig. 1 eine Seitenansicht der Hubvorrichtung mit zusammengefaltetem Balg,
Fig. 2 eine Seitenansicht der Hubvorrichtung mit expandiertem Balg,
Fig. 3 eine Draufsicht auf die Hubvorrichtung,
Fig. 4 eine Draufsicht auf eine Hubvorrichtung mit mehreren nebeneinander angeordneten Bälgen,
Fig. 5 eine Seitenansicht einer Hubvorrichtung mit mehreren übereinander angeordneten Bälgen,
Fig. 5 a eine vergrößerte Darstellung eines Auslaßventils einer Hubvorrichtung nach Figur 5,
Fig. 5 b eine vergrößerte Darstellung eines Zwischenventils einer Hubvorrichtung nach Figur 5,
Fig. 6 eine Hubvorrichtung als selbständig einsetzbares Bauelement und
Fig. 6 a einen Ausschnitt der Hubvorrichtung nach Figur 6 in vergrößertem Maßstab.

In Figur 1 ist die Seitenansicht einer Hubvorrichtung 1 zum Heben und'Senken von Lasten wiedergegeben. Derartige Hubvorrichtungen haben zahlreiche Anwendungsmöglichkeiten, so z. B. auch in der Bühnen- und Studiotechnik. Bei der Hubvorrichtung 1 wird die Hebekraft durch einen pneumatischen Balg 2 erzeugt, der über eine Leitung 3 mit einem Druckluftgebläse 4 und einem Ventil 5 verbunden ist. An einer Grundplatte 6 sind Führungen 61, 62, 63, 64 zur Führung einer in senkrechter Richtung heb-und senkbaren Hubplattform 7 angeordnet. Der Balg 2 hat die Form zweier Kegelstümpfe 201, 202, die mit ihren kleinen Grundkreisen 205, 206 jeweils mit der Grundplatte 6 und der Hubplattform 7 verbunden ist. Dadurch, daß der Balg 2 aus zwei mit ihren kleinen Grundkreisen 203, 204 miteinander verbundenen Balgteilen besteht, ergibt sich, daß sich beim Auslassen der Luft der Balg 2 zwischen Grundplatte 6 und Hubplattform 7 so zusammenlegt, wie dieses in Figur 1 gezeigt ist.

Wenn eine größere Fläche 71 angehoben oder abgesenkt werden soll, so wie dieses in Figur 4 gezeigt ist, dann können mehrere Bälge 21, 22, 23, 24, 25 nebeneinander angeordnet werden. In diesem Fall sind auch mehrere Führungen 61, 62, 63 ... möglich, durch die die Hubplattform 71 immer parallel zur Grundplatte gehalten wird. Es versteht sich, daß die Bälge 21, 22, 23 ... nicht nur, wie in Figur 4 dargestellt ist, in einer Reihe angeordnet sein können, sondern es ist auch möglich, sie flächig anzuordnen und hiermit eine Hubplattform jeder beliebigen Flächenform anzuheben.

Andererseits kann die Aufgabe bestehen, eine Hubplattform auf eine größere Höhe anzuheben, als dieses mit dem Hub eines Balges möglich ist. In diesem Falle können, wie in Figur 5 in Seitenansicht gezeigt ist, mehrere Bälge 21, 22 und 23 übereinandergesetzt werden, wobei jede gewünschte Höhe erreicht werden kann, die durch die Führungen 85, 86 erreichbar ist. Zwischen jeweils zwei Bälgen, z. B. den Bälgen 21 und 22, befindet sich eine dünne Zwischenplatte 81, 82, 83. Auch die dünnen Zwischenplatten 81, 82, 83 ... werden in den Führungen 85, 86 geführt, um hierdurch eine ausreichende Stabilität der übereinander angeordneten Bälge 21, 22, 23 sicherzustellen.

In Figur 5 sind zwei Arten der Führungen wiedergegeben: Die Führung 85 ist eine Teleskopführung, die sich in einer Grundhülse 851 zusammenschieben läßt. Hierbei ist es möglich, die Grundhülse 851 im Unterflur anzuordnen. Die zweite Art der Führungen ist eine starre Führur:[s-säule 86, die sich nicht zusammenschieben läßt und an der die Hubplattform 7 sowie die Zwischenplatten 81, 82, 83 ... verschiebbar gelagert sind. Es versteht sich, daß eine konkrete Ausführungsform einer Hubplattform nach der Erfindung nur jeweils mit einer Art der Führungen ausgestattet ist, und daß in Figur 5 lediglich aus Gründen der Darstellungsmöglichkeit zwei Führungsarten 85, 86 an einer Hubplattform wiedergegeben sind.

In Figur 5a ist dasjenige Ventil 51 wiedergegeben, das in der Grundplatte 6 der Hubvorrichtung nach Figur 5 angeordnet ist. Das Ventil 51 besteht aus einer Führungsnabe mit Speichen 511, dem eigentlichen Ventilteller 512 sowie einem Stößel 513. Der Ventilteller 512 wird durch die Feder 514 an die Grundplatte 6 dichtend angedrückt. Durch einen Druck auf den Stößel 513 kann der Ventilteller 512 von der Grundplatte 6 abgehoben und das Ventil 51 geöffnet werden. In diesem Falle entweicht die Luft aus dem ersten Balg 21. Andererseits ist es aber ohne weiteres ersichtlich, daß bei einem überdruck in der Leitung 3 der Ventilteller 512 von der Grundplatte 6 abgehoben und der erste Balg 21 mit Druckluft gefüllt wird.

In Figur 5b ist ein Ventil 52 wiedergegeben, wie dieses in den dünnen Zwischenplatten 81 zwischen jeweils zwei Bälgen 21, 22 vorgesehen ist. Dieses Ventil 52 hat praktisch den gleichen Aufbau wie das Ventil 51, nur mit dem Unterschied, daß der Stößel 523 kürzer ausgebildet ist. Die Funktionsweise dieses Ventils 52 ist so, daß bei einer Entleerung des ersten Balges 21 der Stößel 523 auf den Ventilteller 512 aufgesetzt und das Ventil 52 geöffnet wird. Hierdurch erfolgt eine Entleerung des zweiten Balges 22 usw. Bei einem Überdruck in der Leitung 3 werden die Bälge 21, 22 usw. nacheinander wieder gefüllt.

In Figur 6 ist eine als selbständig einsetzbares Bauelement ausgebildete Hubvorrichtung 9 wiedergegeben. Die Hubvorrichtung 9 besteht aus einer Grundplatte 6 und der Hubplattform 7, zwischen denen sich der Balg 91 erstreckt. Die Führung erfolgt durch ein Spindelteleskop 92, das nach außen nicht sichtbar in der Mittelachse des Balges 91 angeordnet ist. Das Mittelteil 93 de_{J} Spindelteleskops 92 bestimmt den minimalen Abstand, bis zu dem das Teleskop 92 und damit die Hubvorrichtung 9 zusammenschiebbar ist.

Figur 6 a zeigt einen Wandausschnitt des Balges 91 in vergrößerten Maßstab. Durch Ringe oder Spiralen 94 (Lutenspirale) wird die äußere Form des Balges 91 immer sichergestellt, und zwar unabhängig davon, ob die Hubvorrichtung 9 nur wenig oder maximal auseinandergefahren ist.

## Patentansprüche

1. Hubvorrichtung zum Heben und Senken von Lasten, insbesondere im Bereich der Bühnen- und Studiotechnik, bei der die Hebekraft durch einen pneumatischen Balg erzeugt wird, dadurch gekennzeichnet, daß an einer Grundplatte (6) Führungen (61, 62, 63) zur Führung einer in senkrechter Richtung heb- und senkbaren Hubplattform (7) angeordnet sind, und daß zwischen Grundplatte (6) und Hubplattform (7) der Balg (2) befestigt ist, der die Form zweier Kegelstümpfe (201, 202) aufweist, die mit ihren kleinen Grundkreisen (205, 206) jeweils mit der Grundplatte (6) und der Hubplattform (7) verbunden ist.

2. Hubvorrichtung nach Anspruch 1, dadurch gekennzeichnet, daß zwischen Grundplatte (6) und der Hubplattform (71) mehrere Bälge (21, 22) nebeneinander angeordnet sind (Fig. 4).

3. Hubvorrichtung nach Anspruch 1 oder 2, dadurch gekennzeichnet, daß zwischen der Grundplatte (6) und der Hubplattform (7) mehrere Bälge (21, 22 ...) mit dünnen Zwischenplatten (81, 82, 83 ...) übereinander angeordnet sind (Fig. 5).

4. Hubvorrichtung nach den Ansprüchen 1 bis 3, dadurch gekennzeichnet, daß auch die dünnen Zwischenplatten (81, 82, 83 ...) in den Führungen (85, 86) geführt sind.

5. Hubvorrichtung nach den Ansprüchen 1 bis 4, dadurch gekennzeichnet, daß die Führungen aus/an beliebiger Stelle angeordneten Führungssäulen (86) oder Teleskopführungen (85) bestehen.

6. Hubvorrichtung nach den Ansprüchen 1 bis 5, dadurch gekennzeichnet, daß zur Zufuhr der Druckluft zum ersten Balg (21) in der Grundplatte (6) und zur Verbindung zweier benachbarter Bälge (21, 22) in der Zwischenplatte (81) Ventile (51, 52) angeordnet sind, die jeweils als feder- oder gewichtsbelastetes Ventil ausgebildet sind.

7. Hubvorrichtung nach Anspruch 1, dadurch gekennzeichnet, daß die Hubvorrichtung (9) als selbständig einsetzbares Bauelement ausgebildet ist, wobei die Führung der Hubplattform (7) gegenüber der Grundplatte (6) durch ein in der Mittelachse angeordnetes Spindelteleskop (92) erfolgt.

8. Hubvorrichtung nach Anspruch 7, dadurch gekennzeichnet, daß die Form des Balges (91) durch Ringe oder Spiralen (94) unterstützt wird.
